# EUROPÄISCHE PATENTSCHRIFT

(11) **EP 0 312 887 B1**
(45) Veröffentlichungstag und Bekanntmachung des Hinweises auf die Patenterteilung: **27.05.1992**
(21) Anmeldenummer: 88116845.4
(22) Anmeldetag: 11.10.1988
(51) Int. Cl.: B31B 3/02, B65H 20/30

(54) **Vorrichtung zum Herstellen von (Zigaretten-)Packungen**
Device for the production of (cigarette) packages
Dispositif pour fabriquer des paquets (à cigarettes)

(30) Priorität: 22.10.1987 DE 3735674
(43) Veröffentlichungstag der Anmeldung: 26.04.1989
(62) Teilanmeldung aus: 90103006.4
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- EP-A- 0 291 692
- DE-A- 3 716 897
- GB-A- 2 171 676

## Beschreibung

Die Erfindung betrifft eine Vorrichtung zum Herstellen von Packungen, insbesondere Klappschachteln für Zigaretten. Aus der nach Artikel 54(3) EPÜ nachveröffentlichten EP-A-0 291 692 ist eine derartige Vorrichtung bekannt, bei der aus Zuschnitten, die von einer fortlaufenden Materialbahn abgetrennt und einem Faltaggregat zugeführt werden, die Materialbahn längs einer Förderbahn im rückseitigen Vorrichtungsbereich und im wesentlichen parallel zur Vorrichtungs-Längsmittelebene geführt ist, wobei die Zuschnitte nach dem Abtrennen von der Materialbahn quer zur Förderbahn längs einer Zuschnittbahn in Richtung zur Vorrichtungsvorderseite dem Faltaggregat zuführbar sind. Bei der bekannten Vorrichtung werden die Zuschnitte in Stapeln längs der Zuschnittbahn dem Faltaggregat zugeführt.

Ebenfalls eine Zigaretten-Verpackungsmaschine betrifft die DE-A-24 40 006. Die Zuschnitte für die Herstellung der Packungen bestehen aus dünnem Karton. Sie werden außerhalb der Verpackungsmaschine hergestellt und dieser wiederum in Stapeln zugeführt. Die Verpackungsmaschine ist mit einem Zuschnitt-Magazin ausgestattet, dem Zuschnitte für die Verarbeitung einzeln entnommen werden. Die Zuschnitte werden längs einer Zuschnittbahn einem um eine vertikale Achse drehenden Faltrevolver zugeführt und im Bereich desselben gefaltet und befüllt.

Bei der Erfindung geht es um die Herstellung der Zuschnitte und Zuführung derselben zum Faltrevolver. Die Erfindung geht davon aus, daß die Zuschnitte im Bereich der Verpakkungsmaschine durch Abtrennen von einer fortlaufenden Materialbahn hergestellt werden. Diese wird in Gestalt einer Bobine der Verpackungsmaschine zur Verfügung gestellt. Insbesondere erfolgt die Herstellung der Zuschnitte nach den in der EP-A-0 291 692 (entspricht DE-A-37 16 897) aufgeführten Merkmalen.

Der Erfindung liegt die Aufgabe zugrunde, die Herstellung der Zuschnitte und deren Transport innerhalb der Verpakkungsmaschine sinnvoll zu gestalten, so daß die Funktion der Verpackungsmaschine im übrigen nicht beeinträchtigt wird, die Aggregate für die Herstellung und den Transport der Zuschnitte aber leicht zugängig sind.

Erfindungsgemäß wird die Aufgabe durch die Merkmale des Patentanspruchs 1 gelöst. Gegenüber der EP-A-0 291 692 sind die Zuschnitte nach dem Abtrennen von der Materialbahn einzeln zur Vorrichtungsvorderseite zuführbar.

Die Plazierung der Organe zum Herstellen und Fördern der Zuschnitte an der Rückseite der Verpackungsmaschine ermöglicht den freien Zugang zu dieser und deren Organen von der Vorderseite her. Andererseits ist an der Rückseite der Verpackungsmaschine der Zugang zum Zuschnitt-Aggregat gegeben. Insbesondere können hier die Bobinen nach Verbrauch einer Materialbahn leicht ausgewechselt werden. Darüber hinaus legen Materialbahn und Zuschnitte nur kurze Förderwege zurück.

Nach einem weiteren Vorschlag der Erfindung ist die Aufgabe durch eine Vorrichtung gemäß Anspruch 3 gelöst.

Die Bildung eines Speichers der Materialbahn bzw. der Zuschnitte durch leporelloartiges Legen der Materialbahn ist dann besonders vorteilhaft, wenn die Zuschnitte nach Maßgabe der DE-A-37 16 897 innerhalb der Materialbahn durch Perforationen, Teilschnitte etc. gegeneinander abgegrenzt sind. Im Bereich der quergerichteten Materialschwächungen werden die Zuschnitte gegeneinander gefaltet unter Bildung einer zick-zack förmigen Struktur der Materialbahn. Die Zuschnitte liegen dabei eng aneinander und ermöglichen so eine verhältnismäßig hohe Speicherkapazität auf engem Raum.

Erfindungsgemäß erfolgt die Bildung des zick-zack-förmigen Speichers der Materialbahn in einem besonders ausgebildeten Speicherbehälter, durch den die Materialbahn hindurchläuft. An der Eintrittsseite desselben erfolgt das Falten der Materialbahn unter Bildung der zick-zack-förmigen Gestalt, und zwar durch Auflaufen der Materialbahn auf den bereits bestehenden Speicher. Auf der gegenüberliegen Seite wird die Zick-zack-Struktur durch Ziehen der Materialbahn in die Strecklage aufgehoben. Dies erfolgt beim Austritt der Materialbahn aus dem Speicherbehälter.

Weiterhin ist erfindungsgemäß im Bereich der Förderbahn für die Materialbahn ein Bahndurchhang gebildet, der die Aufgabe hat, das Abtrennen der Zuschnitte von der Materialbahn im Bereich einer Preßstation zu erleichtern.

Weitere Merkmale der Erfindung beziehen sich auf die Anordnung von Aggregaten für die Herstellung und den Transport der Materialbahn und der Zuschnitte. Ein Ausführungsbeispiel der Erfindung wird nachfolgend anhand der Zeichnungen näher erläutert. Es zeigt:
- Fig. 1: eine Verpackungsmaschine im schematischen Grundriß,
- Fig. 2: eine Seitenansicht der Verpackungsmaschine gemäß Fig. 1, ebenfalls schematisch,
- Fig. 3: eine Queransicht bzw. einen Querschnitt der Verpackungsmaschine gemäß Fig. 1 und 2 in vergrößertem Maßstab,
- Fig. 4: eine Einzelheit der Verpackungsmaschine mit einem Speicher für die Materialbahn in Seitenansicht in vergrößertem Maßstab,
- Fig. 5: eine Trennstation für die Herstellung von Zuschnitten als Einzelheit der Verpackungsmaschine in Seitenansicht.

Das in den Zeichnungen dargestellte Ausführungsbeispiel einer Verpackungsmaschine ist bestimmt für die Herstellung von Klappschachteln (Hinge-Lid-Packungen) für Zigaretten. In Fig. 1 und 2 ist die Verpackungsmaschine schematisch in Grundriß und Seitenansicht dargestellt. Zentrales Verpackungsorgan ist ein Faltrevolver 10, der eine Anzahl von längs des Umfangs angeordneten Taschen 11, 12 aufweist, je zur Aufnahme einer packung. Der Faltrevolver ist tellerförmig ausgebildet und rotiert um eine vertikale Achse. Bei dem gezeigten Beispiel (Fig. 1) sind je zwei parallel gerichtete Taschen 11, 12 nebeneinander angeordnet zur gleichzeitigen Beschickung und Herstellung von Packungen.

Dem Faltrevolver 10 bzw. den Taschen 11, 12 werden Zuschnitte 13 zugeführt. Diese werden im Bereich einer Einschubstation 14 (paarweise) von oben her in eine Tasche 11, 12 des Faltrevolvers 10 eingeführt. Hierfür ist in der Einschubstation 14 oberhalb des bzw. neben dem Faltrevolver 10 ein auf- und abbewegbarer Eindrückstempel 15 vorgesehen, der einzelne oder gleichzeitig zwei Zuschnitte in darunterliegende Taschen 11, 12 bei gleichzeitiger Faltung der Zuschnitte eindrückt. Die Einschubstation 14 kann zu diesem Zweck im wesentlichen so ausgebildet sein, wie in der DE-A24 40 006 beschrieben.

Die Zuschnitte 13 werden im Bereich der Vorrichtung bzw. Verpackungsmaschine hergestellt, und zwar durch Abtrennen von einer Materialbahn 16. Diese wird als großvolumige Bobine 17 der Verpackungsmaschine zur Verfügung gestellt. Die Materialbahn 16 wird längs einer Förderbahn 18 von der drehbar gelagerten Bobine 17 abgezogen und einer Trennstation 19 zugeführt. In deren Bereich werden die Zuschnitte einzeln oder - wie bei dem dargestellten Ausführungsbeispiel - paarweise von der Materialbahn 16 abgetrennt. Die Zuschnitte werden sodann der Einschubstation 14 zugeführt.

Materialbahn 16 und Zuschnitte 13 können in verschiedener Weise ausgebildet sein. Bei dem vorliegenden Ausführungsbeispiel wird bei Gestaltung der Materialbahn 16 und der Zuschnitte 13 nach Maßgabe der DE-Patentanmeldung P 37 16 897.5 vorgegangen. Dies bedeutet, daß einzelne, quer zur Längsrichtung der Materialbahn 16 orientierte Zuschnitte 13 durch Vorstanzungen markiert sind. Der Zusammenhang innerhalb der Materialbahn 16 ist durch Restverbindungen der Zuschnitte 13 miteinander vorgegeben. Im Bereich der Trennstation 19 werden die Zuschnitte 13 durch Abreißen von der Materialbahn 16 abgetrennt und so vereinzelt.

Einzelheiten der Trennstation 19 sind in vergrößertem Maßstab in Fig. 5 dargestellt. Diese Ausführungsform ist darauf ausgerichtet, gleichzeitig zwei Zuschnitte 13 herzustellen und zu verarbeiten. Zu diesem Zweck werden zunächst zwei nebeneinanderliegende Zuschnitte 13 als Einheit vond er Materialbahn 16 abgerissen, und zwar durch ein erstes Paar von Reißwalzen 20. Diesen vorgeordnet ist ein Paar von Vorschubwalzen 21. Die Reißwalzen 20 werden mit größerer Umfangsgeschwindigkeit angetrieben als die Vorschubwalzen 21. Dadurch wird innerhalb der Materialbahn 16 eine in Längsrichtung wirkende Zugkraft erzeugt, die das Abtrennen der beiden Zuschnitte 13 bewirkt. Die Zugkraft wird durch entsprechende Gestaltung der Reißwalzen 20 nur zeitweilig ausgeübt.

Durch Förderwalzen 22 werden die beiden von der Materialbahn 16 abgetrennten, aber noch miteinander verbundenen Zuschnitte 13 einem weiteren Paar von Reißwalzen 23 zugeführt. Diese wirken zusammen mit vorgeordneten Vorschubwalzen 24. Die beiden Zuschnitte 13 werden durch die höhere Geschwindigkeit der Reißwalzen 23 gegenüber den Vorschubwalzen 24 getrennt. Die beiden einzelnen Zuschnitte werden sodann dem Faltrevolver 10 zugeführt.

Die vorgenannten Aggregate und Einrichtung für die Materialbahn 16, Bobine 17 und für die Herstellung der Zuschnitte 13 sind an einer Rückseite 25 der langgestreckten Verpackungsmaschine angeordnet. Die Materialbahn 16 bzw. die Förderbahn 18 für diese und für die Zuschnitte 13 verläuft parallel zu einer (gedachten) Längsmittelebene der Verpackungsmaschine. Am Ende der Förderbahn 18 befindet sich die Trennstation 19. Von hier aus werden die abgetrennten, einzelnen Zuschnitte 13 bzw. jeweils zwei Zuschnitte 13 nebeneinanderliegend auf einer quer zur Förderbahn 18 gerichteten, also im Rechten Winkel anschließenden Zuschnittbahn 26 dem Faltrevolver 10 zugeführt. Die Bewegungsbahn für die Zuschnitte 13 im Bereich der Förderbahn 18 einerseits und der Zuschnittbahn 26 andererseits ist demnach winkelförmig bzw. L-förmig ausgebildet. Durch die Anordnung an der Rückseite 25 ist einerseits der Zugang zu diesen Organen ungehindert möglich. Andererseits bleibt die gegenüberliegende Vorderseite (Längsseite) der Verpackungsmaschine frei von Organen zur Herstellung und Förderung der Zuschnitte 13.

Die Bobine 17 ist auf einer Bobinenrolle 27 angeordbnet, die ihrerseits auf einem an der Rückseite 25 der Verpackungsmaschine nach rückwärts weisenden, stehenden Tragzapfen 28 gelagert ist. Der Tragzapfen 28 wird durch einen Motor 29 über ein Getriebe 30 drehend angetrieben. Die Bobine 17 mit Bobinenrolle 27 kann demnach von der Rückseite 25 her frei auf den Tragzapfen 28 aufgesetzt un von diesem angenommen werden.

Für die Materialbahn 16 ist ein Bahnspeicher 31 eingerichtet, ebenfalls an der Rückseite 25 der Verpackungsmaschine. Bei dem vorliegenden Ausführungsbeispiel wird der Bahnspeicher 31 durch zick-zack-förmiges Legen der Materialbahn 16 gebildet (leporelloartige Anordnung derselben). Knickstellen 32 befinden sich jeweils an den Rändern der Zuschnitte 13, im Bereich der Restverbindungen zu den benachbarten Zuschnitten. Dadurch ist die zick-zack-förmige Faltung der Materialbahn 16 im Bereich des Bahnspeichers 31 erleichtert ebenso wie die Rückführung der Materialbahn 16 in die ebene Position am Ausgang des Bahnspeichers 31.

Bei dem gezeigten Ausführungsbeispiel erfolgt die zickzack-förmige Faltung der Materialbahn 16 im Bereich eines entsprechend ausgebildeten Speicherbehälters 33. Dieser ist im vorliegenden Falle aufrecht und im Anschluß an die Bobine 17 angeordnet. Der Speicherbehälter 33 ist im Querschnitt rechteckig ausgebildet, so daß die aufeinander gefalteten Zuschnitte 13 in Längs- und Querrichtung mit Lücke in dem Speicherbehälter 33 Aufnahme finden können.

An der Eingangsseite ist der Speicherbehälter 33 mit einem trichterförmigen Einlaufstück 34 ausgebildet. Am unteren bzw. eintrittsseitigen Ende ist ein Eingangsschlitz 35 für die Materialbahn 16 vorgesehen. Unmittelbar davor befindet sich ein Paar von Schubwalzen 36, die die Materialbahn 16 einerseits von der Bobine 17 übernehmen und andererseits in den Speicherbehälter 33 einschieben. Durch das Auflaufen der Materialbahn 16 auf den bereits gebildeten Speicher, also auf den gefalteten Stapel von Zuschnitten 13, erfolgt die weitere Faltung im Bereich der Schwachstellen bzw. Restverbindungen.

An der gegenüberliegenden, oberen Seite ist ebenfalls ein trichterförmiges Auslaufstück 37 am Speicherbehälter 33 angebracht, und zwar mit einem Austrittsschlitz 38 in den Abmessungen der Materialbahn 16. Über hieran anschließende Zugwalzen 39 wird die Materialbahn 16 fortlaufend aus dem Speicherbehälter 33 herausgezogen, und zwar durch den mittigen Austrittsschlitz 38 des Auslaufstücks 37. Dadurch wird selbsttätig die zick-zack-förmige Faltung der Materialbahn 16 wieder aufgehoben und diese in eine gestreckte Position gebracht. Die eine der Zugwalzen 39 ist dabei zugleich mit größerem Durchmesser als Umlenkwalze für die Materialbahn 16 ausgebildet.

Im Anschluß an die Zugwalze 39 bildet die Materialbahn 16 einen Durchhang 40. Dessen Größe wird durch zwei im Abstand voneinander angeordnete Kontrollorgane überwacht, nämlich durch Lichtschranken 41 und 42. Etwa festgestellte Veränderungen des Durchhangs 40 über oder unter eine kritische Größe bewirken eine Veränderung der Fördergeschwindigkeit der Materialbahn 16, so daß stets ein Durchhang 40 in dem durch die Lichtschranken 41, 42 definierten Bereich gegeben ist. Der Durchhang 40 ist erforderlich, um eine spannungsfreie Arbeitsweise der Organe im Bereich der Trennstation 19 zu gewährleisten.

Die bereits erwähnte Zuschnittbahn 26 quer zur Förderbahn 18 besteht bei dem vorliegenden Ausführungsbeispiel aus Förderwalzen 43 und die Zwischenräume überbrückenden Führungsorganen, nämlich seitlichen Führungsschienen etc. Diese sind hier aus Gründen der Vereinfachung nicht näher dargestellt. Die Zuschnittbahn 26 ist hier in Förderrichtung schräg ansteigend ausgebildet, wobei in der Enposition der Zuschnitt 13 oberhalb einer Tasche 11, 12 des Faltrevolvers 10 ebenfalls eine schräggerichtete Position einnimmt.

## Patentansprüche

1. Vorrichtung zum Herstellen von Packungen, insbesondere Klappschachteln für Zigaretten, aus Zuschnitten (13), die von einer fortlaufenden Materialbahn (16) abgetrennt und einem Faltaggregat zugeführt werden, wobei die Materialbahn (16) längs einer Förderbahn (18) im rückseitigen Vorrichtungsbereich - an einer Rückseite (25) - und im wesentlichen parallel zur Vorrichtungs-Längsmittelebene geführt ist, und wobei die Zuschnitte (13) nach dem Abtrennen von der Materialbahn (16) einzeln und quer zur Förderbahn (18) längs einer Zuschnittbahn (26) in Richtung zur Vorrichtungsvorderseite dem Faltaggregat - einem Faltrevolver (10) - zuführbar sind.

2. Vorrichtung nach Anspruch 1, dadurch gekennzeichnet, daß wenigstens eine Bobine (17) für die Materialbahn (16) an der Rückseite (25) angeordnet ist, insbesondere auf einem nach rückwärts weisenden Tragzapfen (28).

3. Vorrichtung zum Herstellen von Packungen, insbesondere Klappschachteln für Zigaretten, aus Zuschnitten (13), die von einer fortlaufenden Materialbahn (16) abgetrennt und zur Bildung von Packungen Faltaggregaten zugeführt werden, wobei die Zuschnitte (13) zur Bildung der Materialbahn (16) über Restverbindungen miteinander verbunden sind und die Materialbahn (16) einen Speicher durch zick-zackförmiges Falten im Bereich der Restverbindungen bildet.

4. Vorrichtung nach Anspruch 3 sowie einem oder mehreren der weiteren Ansprüche, dadurch gekennzeichnet, daß die Materialbahn (16) einen Speicherbehälter (33) durchläuft, in dem eintrittsseitig die zick-zack-förmige Faltung und austrittsseitig die Ausrichtung der Materialbahn (16) erfolgt.

5. Vorrichtung nach Anspruch 4 sowie einem oder mehreren der weiteren Ansprüche, dadurch gekennzeichnet, daß der Speicherbehätler (33) ein sich trichterförmig erweiterndes Einlaufstück (34) mit Eingangsschlitz (35) und ein sich trichterförmig verjüngendes Auslaufstück (37) mit Austrittsschlitz (38) aufweist, jeweils für den Durchtritt der Materialbahn (16).

6. Vorrichtung nach Anspruch 4 sowie einem oder mehreren der weiteren Ansprüche, dadurch gekennzeichnet, daß in Förderrichtung vor dem Eingang des Speicherbehälters (33) ein Paar von Schubwalzen (36) und an der Ausstrittsseite des Speicherbehälters (33) ein Paar von Zugwalzen (39) angeordnet ist.

7. Vorrichtung nach Anspruch 1 sowie einem oder mehreren der weiteren Ansprüche, dadurch gekennzeichnet, daß am Ende der Förderbahn (18) eine Trennstation (19) gebildet ist zum Abtrennen der einzelnen Zuschnitte (13) von der Materialbahn(16) und daß die einzelnen Zuschnitte (13) sodann in die quergerichtete Zuschnittbahn (26)einförderbar sind.

8. Vorrichtung nach Anspruch 7 sowie einem oder mehreren der weiteren Ansprüche, dadurch gekennzeichnet, daß der Trennstation (19) ein Durchhang (40) der Materialbahn (16) vorgeordnet ist, wobei die Größe des Durchhangs (40) durch Kontrollorgane, insbesondere Lichtschranken (41, 42), überwacht ist.

9. Vorrichtung nach Anspruch 1 sowie einem oder mehreren der weiteren Ansprüche , dadurch gekennzeichnet, daß die Zuschnittbahn (26) von der Trennstation (19) aus ansteigend ausgebildet ist und oberhalb von Taschen (11, 12) des Faltrevolvers (10) endet.

## Claims

1. Apparatus for the production of packs especially hinge-lid packs for cigarettes, from blanks (13) which are severed from a continuous web of material (16) and fed to a folding unit, the web of material (16) being guided along a conveying track (18) in the rear region of the apparatus - on a rear side (25) - and essentially parallel to the longitudinal mid-plane of the apparatus, and the blanks (13), after being severed from the web of material (16), being able to be fed individually and transversely relative to the conveying track (18) to the folding unit - a folding turret (10) - along a blank track (26) in the direction of the front of the apparatus.

2. Apparatus according to Claim 1, characterized in that at least one reel (17) for the web of material (16) is arranged on the rear side (25), especially on the supporting journal (28) pointing rearwards.

3. Apparatus for the production of packs especially hinge-lid packs for cigarettes, from blanks (13) which are severed from a continuous web of material (16) and fed to folding units for the formation of packs, the blanks (13) being connected to one another via residual connections to form the web of material (16), and the web of material (16) forming a store as a result of zig-zagshaped folding in the region of the residual connections.

4. Apparatus according to Claim 3 and one or more of the further claims, characterized in that the web of material (16) runs through a storage container (33), in which the web of material (16) is folded in zig-zag form on the entry side and straightened on the exit side.

5. Apparatus according to Claim 4 and one or more of the further claims, characterized in that the storage container (33) has a run-in piece (34) widening in a funnel-shaped manner, with an entry slit (35), and a run-out piece (37) narrowing in a funnel-shaped manner, with an exit slit (38), each for the passage of the web of material (16).

6. Apparatus according to Claim 4 and one or more of the further claims, characterized in that a pair of push rollers (36) is arranged in front of the entrance of the storage container (33) in the conveying direction and a pair of draw rollers (39) is arranged on the exit side of the storage container (33).

7. Apparatus according to Claim 1 and one or more of the further claims, characterized in that a severing station (19) for severing the individual blanks (13) from the web of material (16) is formed at the end of the conveying track (18), and in that the individual blanks (13) can then be conveyed into the transversely directed blank track (26).

8. Apparatus according to Claim 7 and one or more of the further claims, characterized in that a sag (40) of the web of material (16) precedes the severing station (19), the size of the sag (40) being monitored by checking members in particular light barriers (41, 42).

9. Apparatus according to Claim 1 and one or more of the further claims, characterized in that the blank track (26) is designed to rise from the severing station (19) and terminates above pockets (11, 12) of the folding turret (10).

## Revendications

1. Dispositif pour la confection de paquets, en particulier de boîtes à couvercle basculant pour cigarettes, à partir de flans (13) qui sont détachés d'une bande continue de matériau (16) et amenés à un appareil de pliage, la bande de matériau (16) étant guidée le long d'une voie de transport (18) dans la partie arrière du dispositif (sur une face arrière 25) et sensiblement parallèlement au plan médian longitudinal du dispositif, et les flans (13) étant, après détachement de la bande de matériau (16), amenés à l'appareil de pliage (revolver de pliage 10) individuellement et perpendiculairement à la voie de transport (18) le long d'une voie à flans (26) en direction de la face avant du dispositif.

2. Dispositif selon la revendication 1, caractérisé par le fait qu'au moins un rouleau (17) de bande de matériau (16) est placé sur la face arrière (25), en particulier sur un axe support (28) dirigé vers l'arrière.

3. Dispositif pour la confection de paquets, en particulier de boîtes à couvercle basculant pour cigarettes, à partir de flans (13) qui sont détachés d'une bande continue de matériau (16) et amenés à des dispositifs de pliage pour la formation de paquets, les Plans (13) étant, pour la formation de la bande de matériau (16), joints par des liaisons restantes et la bande de matériau (16) formant une accumulation par pliage en zigzag dans la zone des liaisons restantes.

4. Dispositif selon la revendication 3 et une ou plusieurs des autres revendications, caractérisé par le fait que la bande de matériau (16) traverse un récipient d'accumulation (33) dans lequel ont lieu, du côté entrée, le pliage en zigzag et, du côté sortie, le redressement de la bande de matériau (16).

5. Dispositif selon la revendication 4 et une ou plusieurs des autres revendications, caractérisé par le fait que le récipient d'accumulation (33) présente une pièce d'entrée (34) s'élargissant en entonnoir pourvue d'une Pente d'entrée (35) et une pièce de sortie se rétrécissant en entonnoir (37) pourvue d'une Pente de sortie (38), dans chaque cas pour le passage de la bande de matériau (16).

6. Dispositif selon la revendication 4 et une ou plusieurs des autres revendications, caractérisé par le fait qu'avant l'entrée du récipient d'accumulation (33) est placée une paire de rouleaux pousseurs (36) et, sur le côté sortie du récipient d'accumulation (33), est placée une paire de rouleaux tracteurs (39).

7. Dispositif selon la revendication 1 et une ou plusieurs des autres revendications, caractérisé par le fait qu'à l'extrémité de la voie de transport (18) est formé un poste de détachement (19) pour le détachement des flans individuels (13) de la bande de matériau (16) et que les flans individuels (13) sont ensuite introduits dans la voie à flans dirigée transversalement (26).

8. Dispositif selon la revendication 7 et une ou plusieurs des autres revendications, caractérisé par le fait qu'avant le poste de détachement (19) se trouve un feston (40) de bande de matériau (16), la grandeur de ce feston (40) étant contrôlée par des organes de contrôle, en particulier par des barrières lumineuses (41, 42).

9. Dispositif selon la revendication 1 et une ou plusieurs des autres revendications, caractérisé par le fait que la voie à flans (26) monte à partir du poste de détachement (19) et se termine au-dessus de poches (11, 12) du revolver de pliage (10).
